# EUROPÄISCHE PATENTSCHRIFT

(11) **EP 0 093 294 B1**
(45) Veröffentlichungstag und Bekanntmachung des Hinweises auf die Patenterteilung: **26.02.1986**
(21) Anmeldenummer: 83103625.6
(22) Anmeldetag: 14.04.1983
(51) Int. Cl.: B21J 15/02, B21J 15/36

(54) **Vorrichtung zur Dämpfung des Rückschlages und der Vibration der Gegenhaltung bei schlagenden Nietvorgängen**
Apparatus for damping the recoil and the vibration in percussive riveting processes
Appareil d'amortissement du contrecoup et de la vibration dans des procédés de rivetage à percussion

(30) Priorität: 22.04.1982 DE 3214966
(43) Veröffentlichungstag der Anmeldung: 09.11.1983
(73) Patentinhaber: Ross, Irmtraut, D-2693 Butjadingen 3 (DE)
(72) Erfinder: Ross, Irmtraut, D-2693 Butjadingen 3 (DE)
(74) Vertreter: Jahn-Held, Wilhelm W. Dr.Dr.-Ing. Dipl.-Chem.

## Beschreibung

Die Verbesserung der Arbeitswelt stellt eine Aufgabe von hoher volkswirtschaftlicher und medizinischer Bedeutung dar. Sofern Arbeitsplätze Schwingungen als periodische Impulse auf den menschlichen Körper übertragen,entwickeln sich daraus in vielen Fällen körperliche Dauerschäden. Derartige Schadensrisiken können besonders auch bei Nietarbeiten auftreten.Dies ist dann der Fall wenn die Übertragung der Schlagenergie als Stosskraft mit pneumatischen Niethämmern erfolgt,und die Niete mit Gegenhaltern bis zu ihrer Befestigung gehalten werden müssen. Solche Arbeitsvorgänge treten in der Technik häufig auf,insbesondere im Fahrzeugbau in der Flugzeugindustrie und in der Behälter-Herstellung. Beim Nieten nach dem Stand der Technik schlägt der mit Druckluft getriebene Kolben gegen den Nietkopf.Der Niet wird am anderen Ende der zu befestigenden Teile mit dem Gegenhalter bis zu seiner Befestigung gehalten. Bei dieser Arbeitsweise werden mit hohen Schlagfrequenzen starke periodische Schläge in der Minute ausgeführt.Es wird dadurch der Gegenhalter hoher Vibration ausgesetzt.Diese unerwünschten Schwingungen der Stosskräfte übertragen sich auf den menschlichen Körper. Dies ist unmittelbar für die menschliche Hand der Fall welche diesen Gegenhalter während des Arbeitsvorganges hält.

Gegenstand der Erfindung ist eine Vorrichtung zur Dämpfung des Rückschlages und der Vibration der Gegenhaltung bei schlagenden Nietvorgängen unter Verwendung eines rückschlaggedämpften Gegenhalters mit einem Gehäuse mit glatter Innenseite, mit Kopfstück, Mittelstück, Unterteil, Madenschrauben zur Sicherung des Kopfstückas und des Untertailes und mit einem innerhalb des Gehäuses angeordneten schlagabsorbierenden Teil.

Die US- A- 1 276 235 beschreibt gattungsgemäss eine Gegenhalterung, die Einzelstösse des Niethammers herabmindern soll, um die Armkraft zu entlasten. Diese bekannte Vorrichtung besteht aus einem, fest mit einer äusseren Hülle verbundenen Kopfende, wobei die zylindrische Hülle ein oder mehrere Ambosstücke mit Feder aufweist, welche die Stosskraft aufnehmen und auf ein längeres Trägheitsstück mit Feder Übertragen.

Diese Vorrichtung mit Federkraft kann in der Praxis nur einzelne Stösse teilweise aufnehmen und herabmindern. Diese Gegenhalterung ist nicht geeignet, Stossimpulse mit hoher Schlagfrequenz aufzunehmen.

Die Fachwelt hat es auch für notwendig gehalten, dass die Gegenhaltung in Form des Gegenhalters möglichst schwer ist. Darin liegt der Nachteil, dass für das manuelle Halten beträchtliche Muskelarbeit erforderlich ist. Diese führt in der Praxis zur Ermüdung bei dem Arbeitsvorgang und damit zu längeren Arbeitspausen. Diese bedeuten eine verringerte Durchsatzkapazität bei der Arbeitsleistung in der Zeiteinheit.

Die Nachteile werden durch die Vorrichtung gemäss der Erfindung vermieden.

Diese Auffassung der Fachwelt beruhte darauf, dass die überschüssigen Stosskräfte nur durch eine grosse Masse des Gegenhalters als Werkzeug aufgenommen werden können. Dieser technische Effekt der Aufnahme der Stosskraft durch hohe Trägheitskräfte ist an sich eine richtige Überlegung. Es würde theoretisch ein " unendlich grosser", also praktisch ein überdimensionierter Gegenhalter durch seine Massenträgheit diese, die Verformungsenergie übersteigenden Stosskräfte als mathematische Ableitung der Kraftimpulse aufnehmen.

Derartige, theoretische Überlegungen würden zu Gegenhalter mit so erheblichen Dimensionen und mit solchen Metallgewichten führen, dass diese nicht mehr zu handhaben sind. Die Technik musste sich deshalb bisher mit einer Kompromisslösung behelfen.

Dieser Kompromiss besteht darin dass der Gegenhalter ein solches Gewicht erhält, dass dieser gerade noch von der menschlichen Hand gehalten werden kann,um den Arbeitsvorgang der Nietung periodisch ausführen zu können.

Durch diesen Nachteil des überhöhten Gewichtes gegenüber dem zum Gegenhalten an sich ausreichenden Gewicht, wurde in der Technik eine gewisse Verminderung der auf die Hand und damit auf den Körper übertragenen Schwingungen erreicht. Diese Verminderung der nach aussen auf die Oberfläche des Gegenhalters übertragenen Schwingungsenergie reicht bei einer gewerblichen Berufsarbeit jedoch nicht aus,um körperliche Schadensrisiken zu verhindern. Es ist die Aufgabe der Vorrichtung gemäss der Erfindung, den Rückschlag und die Vibration derartiger Gegenhalter zu vermindern oder praktisch zu beseitigen. Eine weitere Aufgabe der Vorrichtung der Erfindung besteht darin, körperliche Schäden bei der Handhabung om Hand- Arm- Bereich zu vermeiden und durch eine bessere Führung des Gegenhalters der Vorrichtung der Erfindung den Schall- und Lärmpegel bei der Nietung zu vermindern.

Eine weitere Aufgabe der Vorrichtung der Erfindung besteht darin, den technischen Nietvorgang sicherer zu gestalten und dadurch diesen rascher unter optimaler Zeitausnutzung durchzuführen.

Diese Aufgaben der Vorrichtung gemäss der Erfindung werden bei einer gattung gemäßen Vorrichtung gemäß kennzeichendem Teil des Patentanspruches 1 dadurch gelöst, dass der schlagabsorbierende Teil als hydraulischer Stossdämpfer in das Mittelstück eingeschraubt ist, und das Gehäuse aus einem Aluminium-Körper mit einem Schrumpfschlauch besteht, und dass das auswechselbare Kopfstück mit einem Oberteil und der hydraulische Stossdämpfer mit dem Oberteil und dem Mittelstück verschraubt sind, und dass ein Stift und mehrere Schrauben Unterteil als Verdrehsicherung angeordnet sind.

Die Unteransprüche betreffen die alternative, bevorzugte Ausgestattung der Vorrichtung der Erfindung.

Der technische Effekt der Vorrichtung gemäss der Erfindung beruht auf der Kombination des Grundkörpers mit dem auswechselbaren Werkzeugkopf mit dem im Innern des Grundkörpers konstruktiv verbundenen hydraulischen Stossdämpfer.

Die Vorrichtung gemäss der Erfindung ist figürlich dargestellt und wird durch die folgende Aufstellung der einzelnen Teile erläutert.

Figur 1 stellt den Längsschnitt durch den zusammengesetzten Gegenhalter dar.
Figur 2 stellt die nicht verbundenen Einzelteile des Gegenhalters dar.
Figur 3 stellt einen Typ des hydraulischen Stossdämpfers 5 dar und zeigt in der Langsaufsicht den Innenspeicher 11 ,die Rückholfeder 12 und den Einstellring 13 mit dem die Bremswirkung eingestellt wird. Unter "Nietdöpper" wird das Werkzeug verstanden,das den Niet während des Nietvorganges schlägt.

Eine bevorzugte Ausfürungsform der Vorrichtung gemäss der Erfindung in Form des rückschlagsgedämpften Gegenhalters hat folgende Daten.: Type ASM 3/8 x 1 (25 4 Hub)

Wenn beispielsweise 100 AI-Niete mit einem Durchmesser von 4,8 mm fortlaufend,periodisch genietet werden,ergibt sich eine kaum bemerkbare Erwärmung. Erst bei höherer Stundenleistung ist kurzfristig eine stärkere Erwärmung zu erwarten,die bis etwa 90° C betragen kann. Allerdings ist in einem solchen Fall eine Unterbrechung oder der Einsatz eines anderen Gegenhalters vorzuziehen um einen gewissen Abfall der Leistung in der Dämmwirkung zu vermeiden.

Die Vorrichtung in Form des rückschlagsgedämpften Gegenhalters bei Nietvorgängen wird für den fortlaufenden,periodischen Einsatz bei der Nietung mit einem solchen Dämpfungsbereich des hydraulischen Stossdämpfers eingesetzt,dass die zu adsorbierende Stosskraft praktisch möglichst vollständig resorbiert wird.

Es kann die Form d.h.die Länge und die Dicke des Nietes eine Anderung der Stosskraft und der Frequenz erfordern.

Dieser unterschiedliche Energiebedarf des Nietvorganges kann die Grösse des auswechselbaren Nietkopfes die Grösse, d.h.die Masse des rückschlagsgedämpften Gegenhalters und die Energieaufnahme des hydraulischen Stossdämpfers beeinflussen.

In der Praxis stehen deshalb Gegenhalter definierter Grössen mit eingestelltem Dämpfungsbereich zur Verfügung,die variabel jedem Nietvorgang angepasst werden können.

Durch den äusseren, isolierenden Handschutz der Vorrichtung wird die Übertragung auf die Hand bei manueller Verwendung vermieden. Im Extremfall hat es sich als vorteilhaft erwiesen,den Gegenhalter an der Luft abzukühlen und gegebenenfalls in der Zwischenzeit ein weiteres Gerät zur Aufrechterhaltung der Kontinuität des Arbeitsablaufes einzusetzen.

Unter der "Adsorption" der überschüssigen Stossenergie durch die Stossdämpfung wird als Regel zum technischen Handeln die "Aufnahme" dieser Stosskraft und deren Transformation im Sinne einer Umwandlung der mechanischen Energie in Wärmeenergie verstanden.

Der Begriff "Adsorption" wird also nicht im chemisch-physikalischen Sinn verstanden. In diesem Sinn wäre die Adsorption ein reversibler Prozess,der zur Desorption führen kann. Es wird unter dem gewählten und definierten Begriff auch nicht die "Absorption" verstanden, die zu einer chemischen Aufnahme eines Stoffes in der Phase eines anderen Stoffes führt,wobei die Möglichkeit besteht,diesen Vorgang im Sinne eines Gleichgewichtes umzukehren,oder aber diese Absorption stellt eine Stoffumsetzung dar.

Im Sinne der Lehre der Erfindung wird unter der "Adsorption" die Aufnahme der Kompressionsenergie und deren Umwandlung in Enthalpie verstanden d.h.in nicht umkehrbare Wärmeenergie.

Beim Nietvorgang schlägt der Nietdöpper des Niethammers gegen den Nietkopf. Während des Nietvorganges wird der Niet an seinem unteren Ende durch den Gegenhalter gehalten.

Bei der Nietung wird die beschäftigte. Person beispielsweise 10 msec der Frequenz der Vibration von 25 kHz ausgesetzt,danach erfolgt eine kurze Unterbrechung von etwa 30 msec, und danach die periodische Wiederholung des Nietvörganges.Die Nietdauer beträgt etwa 16 sec.

Nach der Vernietung wird ein neues Nietstück in das dafür vorbereitete Loch eingesteckt,und es erfolgt die nächste Nietung. Es werden beispielsweise 1590 Niete in 430 min vernietet. Die effektive Frequenz der Beschleunigung des Niethammers und des Gegenhalters kann im Bereich von etwa 1 bis 40 kHz liegen.

Die Beschleunigung des Niethammers kann beispielsweise etwa 2000 m/sec² und die des Gegenhalters kann bis zu 4000 m/sec² betragen.

Eine gewisse Abweichung in der Richtung des Aufschlages wie von etwa 3° in Richtung der Achse des hydraulischen Stossdämpfers kann den Nietvorgang nicht nachteilig beeinflussen.

Der rückschlagsgedämpfte Gegenhalter bietet insbesondere den Vorteil der variablen Anpassung an den technischen Vorgang. Diese Anpassung besteht in der Wahl der Dimension des Gegenhalters,in der Auswechselbarkeit des Kopfes des Gegenhalters und in der Wahl des hydraulischen Stossdämpfers sowie in der Einstellbarkeit der langsameren oder rascheren Dämpfung.

## Patentansprüche

1. Vorrichtung zur Dampfung des Rückschlages und der Vibration der Gegenhaltung bei schlagenden Nietvorgängen unter Verwendung eines rückschlaggedämpften Gegenhalters mit einem Gehäuse mit glatter Innenseite, mit Kopfstück, Mittelstück, Unterteil,Madenschrauben zur Sicherung des Kopfstückes und des Unterteiles und mit einem innerhalb des Gehäuses angeordneten, schlagabsorbierenden Teil, dadurch gekennzeichnet, dass der schlagabsorbierende Teil als hydraulischer Stossdämpfer (5) in das Mittelstück (2) eingeschraubt ist, und das Gehäuse (4) aus einem Alumintum- Körper mit einem Schrumpfschlauch besteht, und dass das auswechselbare Kopfstück (10) mit einem Oberteil (1), und der hydraulische Stossdämpfer (5) mit dem Oberteil (1) und dem Mittelstück (2) verschraubt sind, und dass ein Stift (6) und mehrere Schrauben (7) am Unterteil (3) als Verdrehsicherung angeordnet sind.

2. Vorrichtung nach Anspruch 1, dadurch gekennzeichnet, dass das Kopfstück (10) gegen solche mit anderen Formen mit grösserer Höhe oder Breite auswechselbar ist.

3. Vorrichtung nach den Ansprüchen 1 oder 2, dadurch gekennzeichnet, dass das Kopfstück (10) asymmetrisch in einer Seitenrichtung ausgebildet ist.

4. Vorrichtung nach einem der Ansprüche 1 bis 3, dadurch gekennzeichnet, dass das Kopfstück (10) in S- Form gekröpft ausgebildet ist.

5. Vorrichtung nach einem der Ansprüche 1 bis 4, dadurch gekennzeichnet,dass die Oberfläche des Kopfstückes (10) rund, oder oval, oder eckig mit drei oder mehreren Ecken ausgebildet ist.

## Claims

I. Apparatus for damping the recoil and the vibration of the dolly in percussive riveting processes using a recoildamped dolly with a houeing with a emooth innerside, with head piece, centre piece, lower part , setscrews to secure the head piece and the lower part and with an inpactabsorbing part arranged inside the housing, characterized in thay the impact-absorbing part is screwed into the centre piece (2) as a hydraulic shock absorber (5), and the housing (4) consists of an aluminium body with a contraction tube, and that the interchangeable head piece (10) is screwed with an upper part (1), and the hydraulic shock absorber (5) with the upper part (1) and with the Gentre piece (2), and that a pin (6) and a plurality of screws (7) are arranged on the lower part (3) as protection against torsion.

2. Apparatus according to Claim 1, characterized in that the head piece (10) is interchangeable with those ajving other shapes with greater height or width.

3. Apparatus according to Claims 1 or 2, characterized in that the head piece (10) is constructed asymmetrically in a lactetal direction.

4. Apparatus according to one of Claims 1 to 3, characterized in that the head piece (10) is constructed bent in an S-shape.

5. Apparatus according to one of Claims i to 4, characterized in that the surface of the head piece (10) is constructed round, or oval, or angular with three or more angles.

## Revendications

1. Appareil d'amortissement du contrecoup et de la vibraticn de la contre-bouterolle dans des procédés de rivetage à percussion, en utilisant une contre-bouterolle à amortissement du contrecoup comprenant un corps à côté intérieur lisse, une pièce de tête, une pièce intermédiaire, une partie inférieure, des vis sans tête pour bloquer la pièce de tête et la partie inférieure et une partie disposée à l'intérieur du corps et absorbant les chocs, caractérisé, en ce que la partie absorbant les chocs est vissée en tant qu'amortisseur (5) à fluide dans la pièce intermédiaire (2) et le corps (4) est constitué d'un corps en aluminium ayant une gaine souple rétractable, et en ce que la pièce de tête (10), qui peut être remplacée, est-vissée à une partie supérieure (1) et l'amortisseur (5) à fluide est vissé à la partie supérieure (1) et à la pièce intermédiaire (2) et ence qu'une tige (6) et plusieurs vis (7) sont disposées à la partie inférieure (3) comme dispositif de blocageen rotation.

2. Appareil suivant la revendication 1, caractérisé en ce que la pièce de tête (10) peut être remplacée par une autre de forme, de hauteur on de largeur différente.

3. Appareil suivant les revendications 1 ou 2, caractérisé en ce que la pièce de tête (10) est dissymétrique suivant une direction latérale.

4. Appareil suivant l'une des revendications 1 à 3, caractérisé en ce que la pièce de tête (10) est contrecoudée en forme de S.

5. Appareil suivant l'une des revendications 1 à 4, caractérisé en ce que la surface de la pièce de tête (10) est ronde, ovale ou polygonmle à trois ou plusieurs sommets.
